# EUROPÄISCHE PATENTSCHRIFT

(11) **EP 0 655 043 B1**
(45) Veröffentlichungstag und Bekanntmachung des Hinweises auf die Patenterteilung: **08.05.1996**
(21) Anmeldenummer: 93917776.2
(22) Anmeldetag: 11.08.1993
(51) Int. Cl.: B65D 57/00, B65D 85/02, B65D 21/00

(54) **ZWISCHENLAGE ZUM STAPELN VON FELGEN**
SPACER RACK FOR STACKING WHEEL RIMS
ENSEMBLE DE CALES INTERMEDIAIRES POUR EMPILER DES JANTES

(30) Priorität: 20.08.1992 DE 4227524
(43) Veröffentlichungstag der Anmeldung: 31.05.1995
(73) Patentinhaber: HAROPLAST KUNSTSTOFFERZEUGNISSE GMBH, D-64385 Reichelsheim (DE)
(72) Erfinder: DINGELDEIN, Gero, D-64385 Reichelsheim (DE)
(74) Vertreter: Katscher, Helmut, Dipl.-Ing.
(86) Internationale Anmeldenummer: EP9302128
(87) Internationale Veröffentlichungsnummer: WO9404429

(56) Entgegenhaltungen:
- EP-A- 0 165 183
- WO-A-90/05677
- FR-A- 2 573 395
- US-A- 2 912 139
- US-A- 4 593 818

## Beschreibung

Die Erfindung betrifft eine Zwischenlage zum Stapeln von Feigen. Feigen für Kraftfahrzeuge, insbesondere Leichtmetallfeigen, sind gegen Oberflachenbeschädigungen empfindlich und müssen deshalb beim Transport und bei der Lagerung geschützt werden. Die Einzelverpackung in Kartons ist verhältnismäßig aufwendig; außerdem müssen die Feigen in Verkaufsräumen aus der Verpackung herausgenommen werden, damit der Kunde die Feigen sehen kann.

Wenn die Feigen auf Paletten gestapelt transportiert und gelagert werden sollen, ist es erforderlich, zwischen die einzelnen Lagen des Stapels Zwischenlagen zu legen, die eine gegenseitige Berührung und damit Beschädigung der Felgen verhindern. Außerdem muß durch Spannbänder oder andere Verpackungsmaßnahmen dafür gesorgt werden, daß die Feigen im Stapel nicht seitlich verrutschen können. Der hierfür erforderliche Verpackungsaufwand ist verhältnismäßig hoch, zumal das verwendete Packmaterial, wie Wellpappe, Papier, Schaumstoff oder Holzgestelle entsorgt werden müssen, da ihre Wiederverwendung nicht möglich ist oder nicht lohnt.

Erschwerend kommt noch hinzu, daß die mechanischen Festigkeitsanforderungen an die Zwischenlagen sehr hoch sind, weil die Felgen, die üblicherweise einstückig mit den Radschüsseln ausgeführt sind, verhältnismäßig schwer sind. Zwischen den übereinanderliegenden schmalen Felgenrändern übereinanderliegender Feigen kommt es zu hohen Belastungsspitzen für die Zwischenlagen, insbesondere wenn die übereinanderliegenden Felgen gegeneinander verschoben sind.

Das Dokument FR-A-2 573 395 offenbart eine Zwischenlage aus Karton zum Stapeln von Feigen, bestehend aus einem polygonalen Zwischenlagering, der an seinem Umfang mit einem nach oben bzw. unten vorspringenden Zentrierrand versehen ist, welcher Zentrierrand einen polygonalen Außenrand bildet. Es können zwei solcher Zwischenlagen Rückwand an Rückwand zusammengeklebt werden, um eine Zwischenlage zu bilden, die eine nach oben und unten vorspringende Zentrierwand aufweist. Ferner können mehrere solcher Zwischenlagen über ihrem Umfang einander geklebt werden, um eine Zwischenlage zu bilden, die aus mehreren solcher Zwischenlagen besteht.

Die Aufgabe der Erfindung liegt darin, eine Zwischenlage zum Stapeln von Feigen zu schaffen, die leicht zu handhaben und für eine mehrfache Wiederverwendung geeignet ist und auch eine Materialrückgewinnung ermöglicht.

Die Aufgabe wird bei einer Zwischenlage gemäß dem Oberbegriff des Anspruchs 1 dadurch gelöst, daß die Zwischenlageringe kreisringförmig ausgebildet sind und daß die Zentrierringe aus Kunststoff bestehen.

Obwohl das genannte Dokument FR-A-2 573 395 Angaben über aus Kunststoff gefertigte Zwischenlagen beinhaltet, wird auf die Gestaltung solcher Zwischenlagen nicht näher eingegangen, nur daß sie Mittel zum Zentrieren aufweisen. Kunststoffzwischenlagen werden dort als unwirtschaftlich und aufwendig beschrieben.

Durch die genaue und wirksame Zentrierung übereinanderliegender Felgen wird erreicht, daß sich die zu übertragenden Kräfte gleichmäßig über den gesamten Felgenrand verteilen, so daß unzulässig hohe Beanspruchungsspitzen vermieden werden. Außerdem ist der Kunststoff im Vergleich zu Pappe und ähnlichen Materialien sehr viel höher belastbar, so daß gegenseitige Beschädigungen der übereinanderliegenden Felgen ausgeschlossen sind.

Der Materialbedarf ist verhältnismäßig gering, weil die Zentrierringe nur kreisringförmig ausgeführt sind und nur in den Bereichen zwischen übereinanderliegenden Felgen angeordnet sind, wo eine Distanzhaltung und Zentrierung erforderlich ist, nämlich im Bereich der Felgenränder.

Wegen ihres geringen Gewichts und geringen Platzbedarfs und ihrer hohen Verschleißfestigkeit können die Zentrierringe mit geringem Aufwand vom Händler zum Herstellbetrieb der Felgen zurücktransportiert und mehrfach verwendet werden. Die Ausführung aus Kunststoff ermöglicht aber auch eine vollständige Materialrückgewinnung; die Zentrierringe werden zerhackt und zu Kunststoffgranulat verarbeitet, das erneut dem Herstellungsprozeß zugeführt werden kann.

Da mehrere, in einer gemeinsamen Ebene liegende Zentrierringe jeweils an ihrem Umfang zu einem Gitter miteinander verbunden sind, entstehen zusammengesetzte Zwischenlagen für größere Stapel von Felgen, wobei jede Stapellage mehrere Felgen umfaßt. Durch die gegenseitige Verbindung der Zentrierringe wird eine exakte Ausrichtung aller Felgen einer Lage und zugleich eine exakte Zentrierung aller jeweils genau übereinanderliegenden Felgen erreicht. Dadurch wird ein mit großer Stabilität zusammenhängender Stapel von Felgen gebildet, der auch die beim Transport auftretenden Seitenkräfte aushält, ohne seine Ordnung zu verlieren. Der so gebildete Stapel, der beispielsweise auf einer Palette ruht, kann daher auch von Handhabungs- und Fördergeräten aufgenomen und bewegt werden, ohne daß die Gefahr besteht, daß die Felgen ihre Lage innerhalb des Stapels verändern.

Die aus mehreren Zentrierringen bestehenden Gitter sind leicht und flexibel und können daher von einer einzigen Person leicht gehandhabt werden. Zur Bildung eines Stapels von Felgen als Transport- und Lagereinheit wird außer den jeweils zu einem Gitter miteinander verbundenen Zentrierringen nur eine Grundpalette und eine Abdeckplatte benötigt, die üblicherweise aus Holz bestehen. Die so gebildete stapelbare Einheit kann transportiert und gelagert werden. Zusätzliches Packmaterial, wie Wellpappe, Papier, Schaumstoff und Holzgestelle, ist überflüssig.

Da die Zentrierringe nur kreisringförmig ausgeführt sind und somit in der Mitte völlig frei sind, können auch Felgen aufgenommen werden, deren Radschüssel einseitig über die Felgenränder hinausragt.

Um die gegenseitige Verbindung der Zentrierringe innerhalb eines Gitters zu vereinfachen, ist in Weiterbildung des Erfindungsgedankens vorgesehen, daß die Zentrierringe an mehreren Umfangsstellen einen über den Zentrierrand nach außen vorstehenden Flanschrand aufweisen, an dem sie mit benachbarten Zentrierringen verbunden sind.

Vorzugsweise erfolgt diese Verbindung benachbarter Zentrierringe durch Verbindungsstücke, die die Flanschränder überlappen. Als besonders vorteilhaft hat es sich erwiesen, diese Verbindungsstücke ebenfalls aus Kunststoff herzustellen und mit den Zentrierringen zu verschweißen. Dadurch wird für die gegenseitige Verbindung kein anderes Material benötigt. Das gesamte Gitter besteht nur aus Kunststoff und ist somit unmittelbar für die Materialrückgewinnung (Recycling) geeignet. Stattdessen ist es aber auch möglich, die Zwischenringe miteinander bzw. mit den Verbindungsstücken zu vernieten oder zu verschrauben.

Weitere vorteilhafte Ausgestaltungen des Erfindungsgedankens sind Gegenstand weiterer Unteransprüche.

Nachfolgend werden ein Ausführungsbeispiele der Erfindung näher erläutert, die in der Zeichnung dargestellt sind.
Es zeigt:
Fig. 1 eine Draufsicht auf mehrere, zu einem Gitter miteinander verbundene Zentrierringe als Zwischenlagen zum Stapeln von Felgen,
Fig. 2 eine vergrößerte Draufsicht auf eine Verbindungsstelle benachbarter Zentrierringe in Fig. 1 und
Fig. 3 einen Teilschnitt längs der Linie III-III in Fig. 2,
Fig. 4 eine Draufsicht ähnlich der Fig. 1 bei einem abgewandelten Ausführungsbeispiel und
Fig. 5 einen vergrößerten Teilschnitt längs der Linie V-V in Fig. 4.

Das in Fig. 1 dargestellte Gitter 1 besteht aus mehreren Zentrierringen 2 aus Kunststoff, die miteinander verbunden sind. Wie man insbesondere Aus Fig. 3 erkennt, weist jeder Zentrierring 2 einen kreisringförmigen Zwischenlagering 3 auf, der zwischen übereinanderliegenden Felgen 4 als Distanzring angeordnet ist. Am äußeren Umfang des Zwischenlagerings 3 erstreckt sich ein einstückig damit ausgeführter Zentrierrand 5 nach oben und unten, der die übereinanderliegenden Felgen 4 zentriert und eine gegenseitige Verschiebung verhindert.

Die Zentrierringe 2 weisen einen mindestens an mehreren Umfangsstellen über den Zentrierrand 5 nach außen vorstehenden Flanschrand 6 auf. Bei dem dargestellten Ausführungsbeispiel bildet der Flanschrand 6 jeweils ein Sechseck. Alle Zentrierringe 2 sind in bienenwabenartiger Anordnung (Fig. 1) miteinander zu einem Gitter verbunden.

Die Verbindung jeweils dreier aneinanderstoßender Zentrierringe 2 erfolgt jeweils durch ein zwickelförmiges Verbindungsstück 7 aus Kunststoff, das die Flanschränder 6 der aneinanderstoßenden Zentrierringe 2 überlappt und mit diesen an Schweißstellen 8 verschweißt ist, die in Fig. 2 als kreuzsschraffierte Flächen angedeutet sind. Die Zentrierringe 2 und die Verbindungsstücke 7 bestehen aus wärmeverschweißbarem Kunststoff.

Fig. 4 und 5 zeigen eine Ausführung, bei der sich vom Zwischenlagering 3 mehrere Schutzlaschen 9 radial nach innen erstrecken. Die Schutzlaschen 9 sind jeweils über ein Filmscharnier so flexibel mit dem Zwischenlagering 3 verbunden und können aus der Ebene der Zwischenlageringe 3 herausgebogen werden, wie in Fig. 5 mit strichpunktierten Linien angedeutet ist. Die Schutzlaschen 9 dienen dazu, ein sich über den Felgenrand axial vorwölbendes Felgenmittelstück (Radschüssel) zu schützen.

Anstelle der in Fig. 1 dargestellten Sechseck-Ausführung kann der Flanschrand 6 auch ein Quadrat bilden. Alle Zentrierringe 2 sind dann in rechtwinklig fluchtender Anordnung zu einem Gitter miteinander verbunden.

Anstelle der dargestellten Ausführung, bei der der Zwischenlagering 3 und der Zentrierrand 5 jeweils über den gesamten Umfang des Zentrierrings 2 durchlaufen, kann der Zwischenlagering 3 und/oder der Zentrierrand 5 auch mit Unterbrechungen ausgeführt sein, wobei die Funktionen der Distanzhaltung zwischen aufeinanderliegenden Felgenrändern und der Zentrierung der Felgen erhalten bleiben.

## Patentansprüche

1. Zwischenlage zum Stapeln von Felgen, die mehrere Zentrierringe (2) aufweist, die jeweils aus einem Zwischenlagering (3) und einem nach oben und unten vorspringenden Zentrierrand (5) bestehen, wobei mehrere, in einer gemeinsamen Ebene liegende Zentrierringe (2) jeweils an ihrem Umfang zu einem Gitter miteinander verbunden sind, dadurch gekennzeichnet, daß die Zwischenlageringe (3) kreisringförmig ausgebildet sind und daS die Zentrierringe (2) aus Kunststoff bestehen.

2. Zwischenlage nach Anspruch 1, dadurch gekennzeichnet, daß die Zentrierringe (2) an mehreren Umfangsstellen einen über den Zentrierrand (5) nach außen vorstehenden Flanschrand (6) aufweisen, an dem sie mit benachbarten Zentrierringen (2) verbunden sind.

3. Zwischenlage nach Anspruch 2, dadurch gekennzeichnet, daß benachbarte Zentrierringe (2) durch die Flanschränder (6) überlappende Verbindungsstücke (7) miteinander verbunden sind.

4. Zwischenlage nach Anspruch 3, dadurch gekennzeichnet, daß die Verbindungsstücke (7) aus Kunststoff bestehen und mit den Zentrierringen (2) verschweißt sind.

5. Zwischenlage nach Anspruch 2, dadurch gekennzeichnet, daß der Flanschrand (6) ein Sechseck bildet und daß alle Zentrierringe (2) in bienenwabenartiger Anordnung zu einem Gitter miteinander verbunden sind.

6. Zwischenlage nach Anspruch 2, dadurch gekennzeichnet, daß der Flanschrand (6) ein Quadrat bildet und daß alle Zentrierringe (2) in rechtwinklig fluchtender Anordnung zu einem Gitter miteinander verbunden sind.

7. Zwischenlage nach Anspruch 1, dadurch gekennzeichnet, daß sich vom Zwischenlagering (3) mehrere Schutzlaschen (9) nach innen erstrecken.

8. Zwischenlage nach Anspruch 7, dadurch gekennzeichnet, daß die Schutzlaschen (9) jeweils über ein Filmscharnier (10) mit dem Zwischenlagering (3) flexibel verbunden sind.

## Claims

1. Spacing layer for stacking wheel rims, having several centring rings (2), each consisting of a spacer ring (3) and a centring rim (5) protruding upwards and downwards, several centring rings (2) lying in a common plane each being joined at their periphery to each other to form a lattice, characterized in that the spacer rings (3) are constructed in a circular shape and that the centring rings (2) are made of plastics.

2. Spacing layer according to Claim 1, characterized in that the centring rings (2) have a flanged rim (6) projecting outwards over the centring rim (5) at several points on the periphery, at which rim they are joined to adjacent centring rings (2).

3. Spacer layer according to Claim 2, characterized in that adjacent centring rings (2) are joined to each other by connecting pieces (7) overlapping the flanged rims (6).

4. Spacer layer according to Claim 3, characterized in that the connecting pieces (7) are made of plastics and are welded to the centring rings (2).

5. Spacer layer according to Claim 2, characterized in that the flanged rim (6) forms a hexagon and that all the centring rings (2) are joined to each other in a honeycomb-like arrangement to form a lattice.

6. Spacer layer according to Claim 2, characterized in that the flanged rim (6) forms a square and that all the centring rings (2) are joined to each other in a rectangularly aligned arrangement to form a lattice.

7. Spacer layer according to Claim 1, characterized in that several protective straps (9) extend inwards from the spacer layer ring (3).

8. Spacer layer according to Claim 7, characterized in that the protective straps (9) are joined in each case flexibly to the spacer layer ring (3) via a foil hinge (10).

## Revendications

1. Ensemble de calage intermédiaire pour empiler des jantes, qui présente plusieurs anneaux de centrage (2) qui sont constitués d'un anneau de calage intermédiaire (3) et d'un bord de centrage (5) faisant saillie vers le haut et vers le bas, plusieurs anneaux de centrage (2) se trouvant dans un plan commun étant reliés les uns aux autres sur leur périphérie en formant un réseau, caractérisé en ce que les anneaux de calage intermédiaires (3) ont une forme annulaire et et, ce que les anneaux de centrage (2) sont constitués d'une matière plastique.

2. Ensemble de calage intermédiaire selon la revendication 1, caractérisé en ce que les anneaux de centrage (2) présentent sur plusieurs points de leur périphérie un bord bridé (6) saillant vers l'extérieur au-dessus du bord de centrage (5), bord bridé au niveau duquel les anneaux de centrage (2) sont reliés à des anneaux de centrage (2) voisins.

3. Ensemble de calage intermédiaire selon la revendication 2, caractérisé en ce que des anneaux de centrage voisins (2) sont reliés les uns aux autres par des pièces de liaison (7) chevauchant les bords bridés (6).

4. Ensemble de calage intermédiaire selon la revendication 3, caractérisé en ce que les pièces de liaison (7) sont constituées de matière plastique et sont soudées aux anneaux de centrage (2).

5. Ensemble de calage intermédiaire selon la revendication 2, caractérisé en ce que le bord bridé (6) forme un hexagone et en ce que tous les anneaux de centrage (2) sont reliés les uns aux autres pour former un réseau disposé en nid d'abeilles.

6. Ensemble de calage intermédiaire selon la revendication 2, caractérisé en ce que le bord bridé (6) forme un carré et en ce que tous les anneaux de centrage (2) sont reliés les uns aux autres pour former un réseau disposé en alignement à angles droits.

7. Ensemble de calage intermédiaire selon la revendication 1, caractérisé en ce que plusieurs éclisses de protection (9) s'étendent vers l'intérieur depuis l'anneau de calage intermédiaire (3).

8. Ensemble de calage intermédiaire selon la revendication 7, caractérisé en ce que les éclisses de protection (9) sont reliées de manière flexible à l'anneau de calage intermédiaire (3) via une charnière de film (10).
